# EUROPÄISCHE PATENTSCHRIFT

(11) **EP 1 468 586 B1**
(45) Veröffentlichungstag und Bekanntmachung des Hinweises auf die Patenterteilung: **01.06.2016**
(21) Anmeldenummer: 03729411.3
(22) Anmeldetag: 16.01.2003
(51) Int. Cl.: H04R 29/00

(54) **DIAGNOSESCHALTKREIS FÜR EINEN HOCHTON-LAUTSPRECHER EINER LAUTSPRECHERKOMBINATION**
DIAGNOSTIC CIRCUIT FOR A TWEETER IN A LOUDSPEAKER COMBINATION
CIRCUIT DE DIAGNOSTIC DESTINE A UN HAUTPARLEUR D'AIGUS D'UN ENSEMBLE DES HAUTPARLEURS

(30) Priorität: 17.01.2002 DE 10201517
(43) Veröffentlichungstag der Anmeldung: 20.10.2004
(73) Patentinhaber: ROBERT BOSCH GMBH, 70442 Stuttgart (DE)
(72) Erfinder: HEUER, Wolfgang, 31139 Hildesheim (DE)
(86) Internationale Anmeldenummer: PCT/DE2003/000105
(87) Internationale Veröffentlichungsnummer: WO 2003/061333

(56) Entgegenhaltungen:
- EP-A- 1 133 211
- DE-A- 19 628 014
- DE-C- 3 627 960
- DE-C- 19 629 781
- PATENT ABSTRACTS OF JAPAN vol. 1999, no. 07, 31. März 1999 (1999-03-31) & JP 08 289399 A (PHILIPS ELECTRON NV), 1. November 1996 (1996-11-01)

## Beschreibung

Die Erfindung betrifft einen Diagnoseschaltkreis für einen Hochton-Lautsprecher einer Lautsprecherkombination sowie ein Verfahren zum Überprüfen eines Hochton-Lautsprechers einer Lautsprecherkombination.

In Niederfrequenz-Endstufen von Lautsprecheranlagen, die z. B. in einem Kraftfahrzeug vorgesehen sind, ist im allgemeinen ein Tiefton- und ein Mittelton-Lautsprecher oder ein Mitteltiefton-Lautsprecher direkt mit den Verstärkern der Niederfrequenz-Endstufen verbunden und ein Hochton-Lautsprecher kapazitiv angekoppelt. Die Funktionsfähigkeit dieser Lautsprecherkombination wird insbesondere beim Einbau in ein Fahrzeug und ggf. in Wartungsintervallen oder bei Fehlfunktionen überprüft. Hierbei können insbesondere Unterbrechungen oder Kurzschlüsse in den Zuleitungen oder in den Lautsprechern auftreten. Die Überprüfung der Tiefton-, Mittelton-, oder Mitteltiefton-Lautsprecher kann direkt resistiv über eine angelegte Gleichspannung erfolgen. Eine entsprechende Überprüfung der kapazitiv angeschlossenen Hochton-Lautsprecher ist hierdurch jedoch nicht möglich. Dementsprechend wird diese Überprüfung in der Regel durch Eingabe eines Hochtonsignals und akustische Wahrnehmung durchgeführt. Eine derartige Überprüfung ist jedoch bei einer automatisierten Fertigung zeitaufwendig und ungenau.

Weiterhin sind Schaltungsanordnungen bekannt, bei denen die Stromaufnahme eines Endstufen-ICs bei Beaufschlagung mit hoher NF-Frequenz und hohem Ausgangspegel gemessen wird. Hierzu muß entsprechend eine Messeinrichtung in der Stromversorgung der Leistungsendstufen vorgesehen sein.

Die DE 196 29 781 C1 beschreibt ein Verfahren zur Prüfung einer an eine Brückenendstufe angeschlossene Impedanz und einer Anordnung hierfür. Hierbei wird die Brückendiagonale durch Veränderung des Arbeitspunktes einer Halbbrücke der Brückenendstufe aus dem Gleichgewicht gebracht, so dass sich ein Stromfluss durch die an der Brückenendstufe angeschlossene Impedanz ergibt und die Höhe dieses Stromflusses als Maß für die angeschlossene Impedanz aufgewertet werden kann.

Die DE 196 28 014 A1 beschreibt eine Frequenzweiche für Lautsprecherboxen und eine entsprechende Lautsprecherbox mit einer derartigen Frequenzreiche. Hierbei ist ein Frequenzweichen-Netzwerk aus passiven elektrischen Bauelementen gebildet, von denen ein Teil durch eine elektrische Steuereinrichtung in den elektrischen Werten veränderbar ist. Diese Veränderbarkeit kann insbesondere durch elektronisch ansteuerbare Schaltmittel erfolgen.

Der erfindungsgemässe Diagnoseschaltkreis nach Anspruch 1 sowie das erfindungsgemässe Verfahren nach Anspruch 13 weisen demgegenüber insbesondere den Vorteil auf, dass mit relativ geringem Aufwand eine genaue Messung der Funktionsfähigkeit eines Hochton-Lautsprechers einer Lautsprecherkombination möglich ist. Die Unteransprüche beschreiben bevorzugte Weiterbildungen.

Erfindungsgemäß wird somit eine Überprüfung des Hochton-Lautsprechers ermöglicht, indem eine Spannungsteilerschaltung aus einem vorzugsweise rein ohmschen Widerstand und der Lautsprecherkombination gebildet und ein Spannungsabfall innerhalb dieser Spannungsteilerschaltung gemessen und ausgewertet wird. Hierbei kann insbesondere der Spannungsabfall an der Lautsprecherkombination als komplexe Messspannung gemessen werden; grundsätzlich ist jedoch auch eine Messung des Spannungsabfalls an dem Messwiderstand möglich.

In der Spannungsteilerschaltung sind der oder die Tiefton-, Mittelton- oder Mitteltieflautsprecher mit dem Koppelkondensator und dem Hochton-Lautsprecher parallel geschaltet. Die Funktionsfähigkeit bzw. der Zustand des Hochton-Lautsprechers wirkt sich hierbei auf den komplexen Gesamtwiderstand der Lautsprecher-Kombination bei der HF-Frequenz aus. Eine Unterbrechung am Hochton-Lautsprecher oder seinen Zuleitungen führt zu einer Erhöhung des Gesamtwiderstandes, ein Kurzschluß entsprechend zu einer Verringerung des Gesamtwiderstandes gegenüber dem Gesamtwiderstand bei funktionsfähigem Hochton-Lautsprecher. Da die für niedrigere Frequenzen ausgelegten Lautsprecher eine höhere Induktivität aufweisen als der Hochton-Lautsprecher, beeinflussen sie das Messsignal hierbei nur gering.

Die Auswertung der gemessenen komplexen Messspannung kann z.B. durch Messung des gegenüber dem Ausgangssignal phasenverschobenen Spitzenwertes oder über eine Gleichrichterschaltung erfolgen.

Die Erfindung wird im folgenden anhand der beiliegenden Zeichnungen an einigen Ausführungsformen erläutert. Es zeigen:
- Fig. 1: ein Blockschaltbild einer Leistungsendstufe mit einer Diagnoseschaltung gemäss einer ersten Ausführungsform der Erfindung;
- Fig. 2: ein Blockschaltbild einer Leistungsendstufe mit einem Diagnoseschaltkreis gemäss einer zweiten Ausführungsform der Erfindung.

Gemäss Fig. 1 ist ein erster Ausgangsverstärker V1 einer Niederfrequenz-Endstufe über einen ersten Anschluss A1 mit dem Pluspol an der Lautsprecherkombination 4 und ein zweiter Ausgangsverstärker V2 der Niederfrequenz-Endstufe über einen zweiten Anschluss A2 mit dem Minuspol der Lautsprecherkombination 4 verbunden. Die Lautsprecherkombination 4 weist einen Mitteltiefton-Lautsprecher LS1, der an die Anschlüsse A1, A2 angeschlossen ist, und einen über einen Kondensator C7 parallel zu LS1 geschalteten Hochton-Lautsprecher LS2 auf. Zur Diagnose des Hochton-Lautsprechers LS2 sind die Lautsprecher LS1 und LS2 angeschaltet und die Verstärker V1, V2 ausgeschaltet und somit hochohmig. Ein Prozessor 10 gibt ein HF-Eingangssignal s1 aus, das über einen Impedanzwandler 3 als HF-Spannungssignal s2 ausgegeben wird. Der Prozessor 10 bildet somit mit dem Impedanzwandler 3 eine HF-Spannung erzeugende Einrichtung 2. Das HF-Eingangssignal s1 wird über einen Widerstand R2 und einen Kondensator C4 an den ersten Anschluss A1, d.h. den Pluspol der Lautsprecherkombination 4 gegeben. Der zweite Anschluss A2 ist über eine Verbindungseinrichtung 6 an Masse gelegt. An A1 wird von einer Messeinrichtung 11 die an der Lautsprecherkombination 4 sowie der Verbindungseinrichtung 6 abfallende Spannung als komplexe Messspannung UA1 abgegriffen.

In der HF-Spannungs-erzeugenden Einrichtung 2 wird von dem Prozessor 10 das HF-Eingangssignal s1 mit einer Frequenz von größer/gleich 20 KHz und ein Diagnosesignal d als Gleichspannungssignal ausgegeben. Durch das Diagnosesignal d wird ein Diagnosemodus gesetzt. Der Prozessor 10 schaltet hierbei in nicht gezeigter Weise durch das Diagnosesignal d auch die Ausgangsverstärker V1, V2 hochohmig. Das HF-Spannungssignal s wird über einen Kondensator C2 zusammen mit dem Diagnosesignal d einem Emitterfolge-Transistor V3 des Impedanzwandlers 3 zugeführt, wobei der Arbeitspunkt der Basis des Emitterfolger-Transistors V3 über Widerstände R4, R6 eingestellt ist. Ein weiterer Transistor V4 und ein Widerstand R3 bilden eine an den Emitter von V3 angeschlossene Konstantstromquelle, wobei V4 bei Anliegen des Diagnosesignals d an seiner Basis durchgesteuert wird. Der Impedanzwandler 3 gibt ein HF-Spannungssignal S2 aus, das über den Messwiderstand R2, den Kondensator C4, die Lautsprecherkombination 4 und die Verbindungseinrichtung 6 auf Masse abfällt.

Die Verbindungseinrichtung 6 weist einen Transistor V5 auf, der von dem Diagnosesignal d ausgesteuert wird und eine an dem zweiten Anschluss A2 anliegende Wechselspannung niederohmig an Masse anlegt. Bei geeigneter Dimensionierung der Kondensatoren C4, C7 fällt somit das HF-Spannungssignal S2 im wesentlichen an einer Reihenschaltung von R2 und den parallel geschalteten Lautsprechern LS1 und LS2 ab.

Die an A1 anliegende Messspannung UA1 wird von einer Messeinrichtung 11 aufgenommen, die durch einen Widerstand R1, einen Kondensator C8 und den als Auswerteeinrichtung dienenden Prozessor 10 gebildet wird. Die Messspannung UA1 ist insbesondere wegen der Impedanzen von LS1 und LS2 gegenüber S1 phasenverschoben. Bei der in Fig. 1 gezeigten Ausführungsform wird von der Messeinrichtung 11 der phasenverschobene Spitzenwert bestimmt und hieraus bei bekanntem R2 die Impedanz der Lautsprecherkombination 4 ermittelt. Da LS1 eine hohe Induktivität aufweist, wird der Spannungsabfall zwischen A1 und A2 wesentlich durch LS2 bestimmt. Im Fall eines Kurzschlusses wird somit von der Messeinrichtung 11 eine niedrige Messspannung (bzw. Messspannung mit niedrigem Betrag), im Fall einer Unterbrechung bei LS2 eine hohe Messspannung und bei funktionsfähigem Zustand von LS2 eine mittlere Messspannung ermittelt.

Bei der in Fig. 2 gezeigten Ausführungsform wird gegenüber der ersten Ausführungsform eine Messeinrichtung 12 verwendet, bei der ein Widerstand R1, der Kondensator C7, eine Schottky-Diode D1 und ein auf Masse gelegter Kondensator C1 zur Gleichrichtung des aufgenommenen Wechselspannungssignals dienen, so dass der Prozessor 10 eine gleichgerichtete Spannung aufnehmen kann.

## Patentansprüche

1. Diagnoseschaltkreis für einen Hochton-Lautsprecher einer Lautsprecherkombination, wobei der Diagnoseschaltkreis aufweist:
eine HF-Signal erzeugende Einrichtung (2) zum Ausgeben eines HF-Spannungssignals (s2).,
mindestens einen Anschluss (A1, A2) für eine Lautsprecher-Kombination (4), die einen Hochton-Lautsprecher (LS2) und mindestens einen weiteren, für eine niedrigere Frequenz als der Hochton-Lautsprecher (LS2) ausgelegten Lautsprecher (LS1) aufweist, wobei der Hochton-Lautsprecher (LS2) dem weiteren Lautsprecher (LS1) über einen Kondensator (C7) parallel geschaltet ist, und der eine Verstärkereinrichtung (V1, V2) vorgeschaltet ist,
einen Messwiderstand (R2), der bei Anschluss der Lautsprecher-Kombination (4) an den Anschluss (A1) mit dieser eine Spannungsteilerschaltung (R2, 4) bildet,
eine Messeinrichtung (10, 11, 12) zur Messung einer in der Spannungsteilerschaltung (R2, 4) abfallenden komplexen Messspannung (UA1) bei ausgeschalter und/oder hochohmiger Verstärkereinrichtung (V1, V2) und Ermittlung eines Zustandes des Hochton-Lautsprechers (LS2) der Lautsprecherkombination (4) aus der gemessenen komplexen Messspannung (UA1).

2. Diagnoseschaltkreis nach Anspruch 1, **dadurch gekennzeichnet, dass** der Messwiderstand (R2) zwischen der HF-Signal erzeugenden Einrichtung (2) und dem Anschluss (A1) vorgesehen ist und die Messeinrichtung (11, 12) eine im wesentlichen an der Lautsprecherkombination (4) abfallende Messspannung (UA1) misst.

3. Diagnoseschaltkreis nach Anspruch 2, **dadurch gekennzeichnet, dass** zwischen dem Messwiderstand (R2) und dem Anschluss (A1) ein Kondensator (C4) vorgesehen ist.

4. Diagnoseschaltkreis nach einem der vorherigen Ansprüche, **dadurch gekennzeichnet, dass** die HF-Signal erzeugende Einrichtung (2) eine HF-Signalquelle (10) zur Ausgabe eines HF-Eingangssignals (s1) und einen nachgeschalteten, durch ein Gleichspannungs-Diagnosesignal (d) einschaltbaren Impedanzwandler (3) aufweist.

5. Diagnoseschaltkreis nach Anspruch 4, **dadurch gekennzeichnet, dass** der Impedanzwandler_(3) einen das HF-Eingangssignal (s1) und das Diagnosesignal (d) aufnehmenden Emitterfolger-Transistor (V3) aufweist.

6. Diagnoseschaltkreis nach Anspruch 5, **dadurch gekennzeichnet, dass** als Emitterwiderstand des Emitterfolger-Transistors (3) eine durch das Diagnosesignal (d) einschaltbare Stromquelle vorgesehen ist, vorzugsweise mit einem zweiten Transistor (V4), wobei der Kollektor des zweiten Transistors (V4) an den Emitter des Emitterfolgers (V3) angeschlossen ist, der Emitter des zweiten Transistors (V4) über einen Widerstand (R3) an Masse gelegt ist und die Basis des zweiten Transistors (V4) durch das Diagnosesignal (d), vorzugsweise auch das HF-Eingangssignal (s1), angesteuert wird.

7. Diagnoseschaltkreis nach einem der vorherigen Ansprüche, **dadurch gekennzeichnet, dass** die Messeinrichtung (11) einen Spitzenwert der Messspannung ermittelt.

8. Diagnoseschaltkreis nach Anspruch 7, **dadurch gekennzeichnet, dass** die Messeinrichtung (11) einen mit der Anschlusseinrichtung (A1) verbundenen Widerstand (R1), einen mit dem Widerstand (R1) verbundenen Kondensator (C8) und eine Auswerteeinrichtung (10) aufweist.

9. Diagnoseschaltkreis nach einem der Ansprüche 1 - 7, **dadurch gekennzeichnet, dass** die Messeinrichtung (12) eine Gleichrichterschaltung (C7, D1, C1) zur Gleichrichtung der aufgenommenen Messspannung (UA1) und Ausgabe eines gleichgerichteten Messspannungssignals an eine Auswerteeinrichtung (10) aufweist.

10. Diagnoseschaltkreis nach Anspruch 9, **dadurch gekennzeichnet, dass** die Gleichrichterschaltung eine Reinenschaltung aus einem Widerstand (R1), einem Kondensator (C7) und einer Schottkydiode (D1) aufweist, wobei die Reihenschaltung über einen Kondensator (C1) an Masse gelegt ist.

11. Diagnoseschaltkreis nach einem der vorherigen Ansprüche, **dadurch gekennzeichnet, dass** die Messeinrichtung bei Ermittlung einer niedrigen Messspannung (UA1) auf einen Kurzschluß des Hochton-Lautsprechers (LS2), aus einer mittleren Messspannung (UA1) auf einen ordnungsgemässen Zustand des Hochton-Lautsprechers (LS2) und aus einer hohen Messspannung (UA1) auf eine Unterbrechung am Hochton-Lautsprecher (LS2) schließt.

12. Diagnoseschaltkreis nach einem der vorherigen Ansprüche, **dadurch gekennzeichnet, dass** der Messwiderstand (R2) ein rein ohmscher Widerstand ist.

13. Verfahren zum Überprüfen eines Hochton-Lautsprechers einer Lautsprecherkombination, die einen Hochton-Lautsprecher (LS1) und mindestens einen weiteren, für eine niedrigere Frequenz als der Hochton-Lautsprecher (LS2) ausgelegten Lautsprecher (LS1) aufweist, wobei der Hochton-Lautsprecher (LS2) dem weiteren Lautsprecher (LS1) über einen Kondensator (C7) parallel geschaltet ist, und die über eine vorgeschaltete verstärkereinrichtung (V1, V2) betrieben wird, bei dem
ein HF-Spannungssignal (s2) an eine Spannungsteilerschaltung aus einem Messwiderstand (R2) und der Lautsprecherkombination (4) ausgegeben wird, wobei die der Lautsprecherkombination vorgeschaltete Verstärkereinrichtung (V1, V2) ausgeschaltet und/oder hochohmig ist,
eine in der Spannungsteilerschaltung (R2, 4) abfallende komplexe Messspannung (UA1) gemessen wird, und
aus der Messspannung (UA1) auf einen Zustand des Hochton-Lautsprechers (LS2) geschlossen wird.

14. Verfahren nach Anspruch 13, **dadurch gekennzeichnet, dass** die Messspannung (UA1) als Spannungsabfall an der Lautsprecherkombination gemessen wird.

15. Verfahren nach Anspruch 13 oder 14, **dadurch gekennzeichnet, dass** bei Ermittlung einer geringen Messspannung (UA1) an der Lautsprecherkombination (4) auf einen Kurzschluß am Hochton-Lautsprecher (LS2),
bei Ermittlung einer mittleren Messspannung (UA1) an der Lautsprecher-Kombination (4) auf einen ordnungsgemässen Zustand des Hochton-Lautsprechers (LS2), und bei Ermittlung einer hohen Messspannung (UA1) an der Lautsprecher-Kombination (4) auf eine Unterbrechung am Hochton-Lautsprecher (LS2) geschlossen wird.

16. Verfahren nach einem der Ansprüche 13 bis 15, **dadurch gekennzeichnet, dass** der Spitzenwert der komplexen Messspannung gemessen und nachfolgend ausgewertet wird.

17. Verfahren nach einem der Ansprüche 13 bis 15, **dadurch gekennzeichnet, dass** die komplexe Messspannung gleichgerichtet und nachfolgend ausgewertet wird.

## Claims

1. Diagnostic circuit for a tweeter in a loudspeaker combination, wherein the diagnostic circuit has:
a device (2) producing HF signal for outputting an HF voltage signal (s2),
at least one connection (A1, A2) for a loudspeaker combination (4) that has a tweeter (LS2) and at least one further loudspeaker (SL1) designed for a lower frequency than the tweeter (LS2), wherein the tweeter (LS2) is connected in parallel with the further loudspeaker (LS1) via a capacitor (C7), and that has an amplifier device (V1, V2) connected upstream of it,
a measuring shunt (R2) that, when a loudspeaker combination (4) is connected to the connection (A1), forms a voltage divider circuit (R2, R4) with said loudspeaker combination,
a measuring device (10, 11, 12) for measuring a complex measured voltage (UA1), dropping in the voltage divider circuit (R2, 4), when the amplifier device (V1, V2) is switched off and/or at high impedance and ascertaining a state of the tweeter (LS2) of the loudspeaker combination (4) from the measured complex measured voltage (UA1).

2. Diagnostic circuit according to Claim 1, **characterized in that** the measuring shunt (R2) is provided between the device (2) producing HF signal and the connection (A1), and the measuring device (11, 12) measures a measured voltage (UA1) dropping essentially across the loudspeaker combination (4).

3. Diagnostic circuit according to Claim 2, **characterized in that** the measuring shunt (R2) and the connection (A1) have a capacitor (C4) provided between them.

4. Diagnostic circuit according to one of the preceding claims, **characterized in that** the device (2) producing HF signal has an HF signal source (10) for outputting an HF input signal (s1) and a downstream impedance transformer (3) that can be switched on by a DC voltage diagnosis signal (d).

5. Diagnostic circuit according to Claim 4, **characterized in that** the impedance transformer (3) has an emitter follower transistor (V3) that picks up the HF input signal (s1) and the diagnosis signal (d).

6. Diagnostic circuit according to Claim 5, **characterized in that** the emitter resistor provided for the emitter follower transistor (3) is a current source that can be switched on by the diagnosis signal (d), preferably having a second transistor (V4), wherein the collector of the second transistor (V4) is connected to the emitter of the emitter follower (V3), the emitter of the second transistor (V4) is connected to earth via a resistor (R3), and the base of the second transistor (V4) is actuated by the diagnosis signal (d), preferably also the HF input signal (s1).

7. Diagnostic circuit according to one of the preceding claims, **characterized in that** the measuring device (11) ascertains a peak value for the measured voltage.

8. Diagnostic circuit according to Claim 7, **characterized in that** the measuring device (11) has a resistor (R1) connected to the connection device (A1), a capacitor (C8) connected to the resistor (R1) and an evaluation device (10).

9. Diagnostic circuit according to one of Claims 1-7, **characterized in that** the measuring device (12) has a rectifier circuit (C7, D1, C1) for rectifying the picked-up measured voltage (UA1) and outputting a rectified measured voltage signal to an evaluation device (10).

10. Diagnostic circuit according to Claim 9, **characterized in that** the rectifier circuit has a series circuit comprising a resistor (R1), a capacitor (C7) and a Schottky diode (D1), wherein the series circuit is connected to earth via a capacitor (C1).

11. Diagnostic circuit according to one of the preceding claims, **characterized in that** the measuring device, when ascertaining a low measured voltage (UA1), infers a short in the tweeter (LS2), takes an average measured voltage (UA1) to infer a proper state of the tweeter (LS2) and takes a high measured voltage (UA1) to infer an interruption at the tweeter (LS2).

12. Diagnostic circuit according to one of the preceding claims, **characterized in that** the measuring shunt (R2) is a purely nonreactive resistor.

13. Method for checking a tweeter in a loudspeaker combination that has a tweeter (LS1) and at least one further loudspeaker (LS1) designed for a lower frequency than the tweeter (LS2), wherein the tweeter (LS2) is connected in parallel with the further loudspeaker (LS1) via a capacitor (C7), and that is operated via an upstream amplifier device (V1, V2), in which
an HF voltage signal (s2) is output to a voltage divider circuit comprising a measuring shunt (R2) and the loudspeaker combination (4),
wherein the amplifier device (V1, V2) connected upstream of the loudspeaker combination is switched off and/or at high impedance,
a complex measured voltage (UA1) dropping in the voltage divider circuit (R2, 4) is measured, and the measured voltage (UA1) is taken to infer a state of the tweeter (LS2).

14. Method according to Claim 13, **characterized in that** the measured voltage (UA1) is measured as a voltage drop across the loudspeaker combination.

15. Method according to Claim 13 or 14, **characterized in that** ascertainment of a low measured voltage (UA1) across the loudspeaker combination (4) prompts inference of a short at the tweeter (LS2), ascertainment of an average measured voltage (UA1) across the loudspeaker combination (4) prompts inference of a proper state of the tweeter (LS2), and
ascertainment of a high measured voltage (UA1) across the loudspeaker combination (4) prompts inference of an interruption at the tweeter (LS2).

16. Method according to one of Claims 13 to 15, **characterized in that** the peak value of the complex measured voltage is measured and subsequently evaluated.

17. Method according to one of Claims 13 to 15, **characterized in that** the complex measured voltage is rectified and subsequently evaluated.

## Revendications

1. Circuit de diagnostic pour un haut-parleur d'aiguës d'une combinaison de haut-parleurs, le circuit de diagnostic comprenant :
un dispositif générateur de signal HF (2) destiné à délivrer un signal de tension HF (s2),
au moins une borne (A1, A2) pour une combinaison de haut-parleurs (4) qui possède un haut-parleur d'aiguës (LS2) et au moins un haut-parleur supplémentaire (LS1) conçu pour une fréquence plus basse que le haut-parleur d'aiguës (LS2), le haut-parleur d'aiguës (LS2) étant branché en parallèle du haut-parleur supplémentaire (LS1) par le biais d'un condensateur (C7) et un dispositif amplificateur (V1, V2) étant branché en amont de celui-ci,
une résistance de mesure (R2) qui, lors du raccordement de la combinaison de haut-parleurs (4) à la borne (A1) forme avec celle-ci un circuit diviseur de tension (R2, 4),
un dispositif de mesure (10, 11, 12) destiné à mesurer une tension de mesure complexe (UA1) chutant dans le circuit diviseur de tension (R2, 4) lorsque le dispositif amplificateur (V1, V2) est déconnecté et/ou à haute impédance et à déterminer un état du haut-parleur d'aiguës (LS2) de la combinaison de haut-parleurs (4) à partir de la tension de mesure complexe (UA1) mesurée.

2. Circuit de diagnostic selon la revendication 1, **caractérisé en ce que** la résistance de mesure (R2) se trouve entre le dispositif générateur de signal HF (2) et la borne (A1) et le dispositif de mesure (11, 12) mesure une tension de mesure (UA1) qui chute sensiblement aux bornes de la combinaison de haut-parleurs (4).

3. Circuit de diagnostic selon la revendication 2, **caractérisé en ce qu'**un condensateur (C4) se trouve entre la résistance de mesure (R2) et la borne (A1).

4. Circuit de diagnostic selon l'une des revendications précédentes, **caractérisé en ce que** le dispositif générateur de signal HF (2) possède une source de signal HF (10) destinée à délivrer un signal d'entrée HF (s1) et un convertisseur d'impédance (3) branché en aval, pouvant être mis en circuit par un signal de diagnostic à tension continue (d).

5. Circuit de diagnostic selon la revendication 4, **caractérisé en ce que** le convertisseur d'impédance (3) possède un transistor à émetteur-suiveur (V3) qui capte le signal d'entrée HF (s1) et le signal de diagnostic (d).

6. Circuit de diagnostic selon la revendication 5, **caractérisé en ce que** la résistance d'émetteur prévue du transistor à émetteur-suiveur (3) est une source de courant pouvant être mise en circuit par le signal de diagnostic (d), de préférence dotée d'un deuxième transistor (V4), le collecteur du deuxième transistor (V4) étant raccordé à l'émetteur du transistor à émetteur-suiveur (V3), l'émetteur du deuxième transistor (V4) étant relié à la masse par le biais d'une résistance (R3) et la base du deuxième transistor (V4) étant excitée par le signal de diagnostic (d), de préférence aussi le signal d'entrée HF (s1).

7. Circuit de diagnostic selon l'une des revendications précédentes, **caractérisé en ce que** le dispositif de mesure (11) détermine une valeur de crête de la tension de mesure.

8. Circuit de diagnostic selon la revendication 7, **caractérisé en ce que** le dispositif de mesure (11) possède une résistance (R1) reliée au dispositif de raccordement (A1), un condensateur (C8) relié à la résistance (R1) et un dispositif d'interprétation (10).

9. Circuit de diagnostic selon l'une des revendications 1-7, **caractérisé en ce que** le dispositif de mesure (12) possède un circuit redresseur (C7, D1, C1) destiné à redresser la tension de mesure (UA1) captée et à délivrer un signal de tension de mesure redressé à un dispositif d'interprétation (10).

10. Circuit de diagnostic selon la revendication 9, **caractérisé en ce que** le circuit redresseur possède un circuit série constitué d'une résistance (R1), d'un condensateur (C7) et d'une diode Schottky (D1), le circuit série étant relié à la masse par le biais d'un condensateur (C1).

11. Circuit de diagnostic selon l'une des revendications précédentes, **caractérisé en ce que** le dispositif de mesure, lors de la détermination d'une tension de mesure (UA1) basse, conclut à un court-circuit du haut-parleur d'aiguës (LS2), à un état conforme du haut-parleur d'aiguës (LS2) en présence d'une tension de mesure (UA1) moyenne et à une coupure au niveau du haut-parleur d'aiguës (LS2) en présence d'une tension de mesure (UA1) élevée.

12. Circuit de diagnostic selon l'une des revendications précédentes, **caractérisé en ce que** la résistance de mesure (R2) est une résistance purement ohmique.

13. Procédé de contrôle d'un haut-parleur d'aiguës d'une combinaison de haut-parleurs, laquelle possède un haut-parleur d'aiguës (LS1) et au moins un haut-parleur supplémentaire (LS1) conçu pour une fréquence plus basse que le haut-parleur d'aiguës (LS2), le haut-parleur d'aiguës (LS2) étant branché en parallèle du haut-parleur supplémentaire (LS1) par le biais d'un condensateur (C7) et celui-ci étant piloté par le biais d'un dispositif amplificateur (V1, V2) branché en amont, procédé selon lequel
un signal de tension HF (s2) est délivré au niveau d'un circuit diviseur de tension constitué d'une résistance de mesure (R2) et de la combinaison de haut-parleurs (4), le dispositif amplificateur (V1, V2) branché en amont de la combinaison de haut-parleurs étant déconnecté et/ou à haute impédance,
une tension de mesure complexe (UA1) chutant dans le circuit diviseur de tension (R2, 4) étant mesurée, et un état du haut-parleur d'aiguës (LS2) étant déduit de la tension de mesure (UA1).

14. Procédé selon la revendication 13, **caractérisé en ce que** la tension de mesure (UA1) est mesurée en tant que chute de tension aux bornes de la combinaison de haut-parleurs.

15. Procédé selon la revendication 13 ou 14, **caractérisé en ce que** lors de la détermination d'une tension de mesure (UA1) basse au niveau de la combinaison de haut-parleurs (4), il est conclut à un court-circuit au niveau du haut-parleur d'aiguës (LS2), à un état conforme du haut-parleur d'aiguës (LS2) lors de la détermination d'une tension de mesure (UA1) moyenne au niveau de la combinaison de haut-parleurs (4), et à une coupure au niveau du haut-parleur d'aiguës (LS2) lors de la détermination d'une tension de mesure (UA1) élevée au niveau de la combinaison de haut-parleurs (4).

16. Procédé selon l'une des revendications 13 à 15, **caractérisé en ce que** la valeur de crête de la tension de mesure complexe est mesurée et ensuite interprétée.

17. Procédé selon l'une des revendications 13 à 15, **caractérisé en ce que** la tension de mesure complexe est redressée et ensuite interprétée.
